# EUROPÄISCHE PATENTSCHRIFT

(11) **EP 0 993 794 B1**
(45) Veröffentlichungstag und Bekanntmachung des Hinweises auf die Patenterteilung: **27.08.2003**
(21) Anmeldenummer: 99118936.6
(22) Anmeldetag: 25.09.1999
(51) Int. Cl.: A47C 5/04

(54) **Stuhl, insbesondere Bürostuhl**
Chair, especially office chair
Chaise, notamment chaise de bureau

(30) Priorität: 17.10.1998 DE 19847961
(43) Veröffentlichungstag der Anmeldung: 19.04.2000
(73) Patentinhaber: Mauser Office GmbH, 34497 Korbach (DE)
(72) Erfinder: De Lucchi, Michele, 20165 Mailand (IT); Reichert, Gerhard E., 88709 Meersburg (DE)
(74) Vertreter: Patentanwälte Meinke, Dabringhaus und Partner

(56) Entgegenhaltungen:
- EP-A- 0 835 619
- DE-A- 1 654 358
- FR-A- 1 040 903
- GB-A- 1 348 062

## Beschreibung

Die Erfindung bezieht sich auf einen Stuhl gemäß dem Oberbegriff des Anspruchs 1, vgl. GB-A-1 348 062.

Der Erfindung liegt die Aufgabe zugrunde, einen Stuhl, insbesondere einen Bürostuhl, der eingangs genannten Art zu schaffen, der sich in verschiedenen Varianten einfach herstellen und montieren läßt und bei optisch gutem Aussehen sowohl eine gute Stabilität als auch einen hohen Sitzkomfort mit bequemer Armauflage aufweist.

Diese Aufgabe wird erfindungsgemäß mit dem Gegenstand des Anspruchs 1 gelöst.

Für die Befestigung der Arme an den Rohrbereichen sind verschiedene Lösungen denkbar. Für den Fall, dass die Arme im Querschnitt rohrförmig ausgebildet sind, können diese auf die Rohrbereiche aufgesteckt und gegebenenfalls mit einem zusätzlichen Kleber befestigt werden. Es ist aber auch denkbar, die Arme im Querschnitt winkelförmig, beispielsweise L-förmig auszubilden und diese dann mit den Rohrbereichen beispielsweise zu verschrauben.

Die erfinderische Lösung ermöglicht die Herstellung einer großen Vielzahl von unterschiedlich gestalteten Stühlen sowohl hinsichtlich der Ausgestaltung der eigentlichen Rückenlehne, der Querschnittsabmessungen sowie der damit einstückig verbundenen Arme als letztendlich auch hinsichtlich des Verlaufs der Rohrbereiche. Diese können beispielsweise hinter der Rückenlehne in einen geschlossenen Rohrbügel übergehen. Andererseits kann auch ein oberer Rückenteilbereich der Rückenlehne als Rückenarmlehnenbügel ausgebildet sein. In diesem Fall kann bei Bedarf eine zusätzliche Rückenplatte am Rückenarmlehnenbügel angeschraubt sein.

Bevorzugte Ausführungsbeispiele der Erfindung sind in der Zeichnung näher dargestellt und werden im folgenden näher erläutert. Es zeigen in jeweils schematischer Darstellung:
- Figur 1: einen Bürodrehstuhl,
- Figur 2: eine erste Ausführungsvariante einer Befestigung zwischen dem Rohrgestell des Stuhls und den Armen der Rückenlehne,
- Figur 3: eine abgewandelte Ausführungsform der Befestigung,
- Figur 4: eine Abwandlung eines Bürodrehstuhls mit C-förmigen Armlehnenbügeln,
- Figur 5: eine Aufsicht auf die Armlehnenbügel Lagerung,
- Figur 6: eine Teildarstellung eines Stuhls mit Z-förmigen Armlehnenbügeln,
- Figur 7: eine der Figur 10 entsprechende Darstellung mit T-förmigen Armlehnenbügeln und
- Figur 8: eine weitere Abwandlung eines Stuhls mit L-förmigen Armlehnenbügeln.

Bei einem in Figur 1 dargestellten Bürodrehstuhl 1 ist an einem Fußgestell 2 ein Rohrgestell 3 befestigt, das Armlehnenbügel mit oberhalb eines Sitzes 4 im wesentlichen horizontal nach hinten verlaufenden Rohrbereichen 5 aufweist. An den Rohrbereichen 5 sind Arme 6 einer Rückenlehne 7 befestigt, die im dargestellten Ausführungsbeispiel aus einem oberen Rückenteilbereich 8 und unterhalb einer gedachten Linie 9 einen unteren Rückenteilbereich 11 aufweist. In Verbindung mit Figur 2 ist aus Figur 1 ferner ersichtlich, daß die Arme 6 im wesentlichen winkelförmig, d. h. L-förmig, ausgebildet sind und die Rohrbereiche 5 zumindest an der Oberseite und vorzugsweise an der Innenseite übergreifen. Durch angedeutete Befestigungsschrauben 12 können die Arme 6 an den Rohrbereichen 5, beispielsweise im Querschnitt ovalförmig ausgebildeten Rohrgestells 3 befestigt werden. Während das Rohrgestell 3 im wesentlichen aus Stahl hergestellt ist besteht die Rückenlehne 7 mit den daran einstückig angearbeiteten Armen 6 aus Holz. Grundsätzlich ist auch Kunststoff denkbar. In einem Übergangsbereich 10 sind die Arme 6 verbreitert ausgebildet.

Die Arme 6 der Rückenlehne 7 können sich im wesentlichen bis in den vorderen Bereich der abgeknickten Rohrbereiche 5 erstrecken oder aber nur über einen Teil der Rohrbereiche 5. Außerdem können sich in Abänderung der Grundkonstruktion die Rohrbereiche 5 bis in die Rückenlehne 7 erstrecken und dort in einen geschlossenen Rohrbügel 13 übergehen. In diesem Fall besteht die Rückenlehne 7 im wesentlichen nur aus dem oben liegenden Rückenwandteil 8.

Im gewünschten Fall kann eine derartige Rückenlehne auch zu einem Rückenarmlehnenbügel 14 ausgebildet sein.

In Abänderung der Darstellung in Figur 2 können die Arme 6 der Rückenlehne 7, so wie das in Figur 3 gezeigt ist, auch rohrförmig ausgebildet sein und auf die freien Enden der im wesentlichen horizontal nach hinten abgewinkelten Rohrbereiche 5 des Rohrgestells aufgesteckt sein. Gegebenenfalls kann zusätzlich ein Kleber zur Befestigung der Arme an den Rohrbereichen 5 eingesetzt werden.

Gemäß Figur 4 befinden sich bei dem dort dargestellten Drehstuhl im Übergangsbereich 10 abgerundete Ausnehmungen 16, 17, wobei die obere Ausnehmung 16 mit ihrer tiefsten Stelle unterhalb des im wesentlichen waagerechten Schenkels des jeweiligen Arms 6 liegt. Außerdem ist aus Figur 4 ersichtlich, dass die im wesentlichen C-förmig gebogenen Armlehnenbügel erfindungsgemäß mit unteren, nach innen abgewinkelten Lagerenden 18 unmittelbar in einer sich im wesentlichen horizontal erstreckenden Lagerachse 19 der Stuhlmechanik angelenkt sind.

Weiter sind die Armlehnenbügel erfindungsgemäß, wie in Figur 5 dargestellt, über zusätzliche Lagerstellen 21 an einer zweiten, sich im wesentlichen parallel zur Lagerachse 19 erstreckenden Lagerachse 22 einer Stuhlmechanik, beispielsweise einer Synchronmechanik 23 angelenkt. Entsprechend der jeweils ausgewählten Mechanik können die unteren Enden der Armlehnenbügel unterschiedlich ausgebildet sein. Auf diese Weise kommt man zu Armlehnenbügel, die im wesentlichen C-, Z-, T- oder L-förmig ausgebildet sind, wie das in den Figuren 4 sowie 6 bis 8 gezeigt ist.

Im Rahmen der Erfindung ist es natürlich auch denkbar, die Arme im Querschnitt anders als dargestellt auszubilden, beispielsweise C-förmig, U-förmig, dreieck-förmig usw. Dabei ist lediglich darauf zu achten, daß zumindest an der Oberseite eine ausreichende Fläche zur Aufnahme der Unterarme einer den Stuhl benutzenden Person vorhanden ist. Neben einer Verschraubung kann die Befestigung der Arme auch durch Einclipsen erfolgen.

## Patentansprüche

1. Stuhl mit einem einen Sitz (4) und eine Rückenlehne (7) tragenden Rohrgestell (3) mit Armlehnenbügeln, die mit Abstand oberhalb des Sitzes (4) im Wesentlichen horizontal verlaufende Rohrbereiche (5) aufweisen, an denen mit der Rückenlehne (7) einstückig ausgebildete und zumindest teilweise als Armlehnen dienende Arme (6) befestigt sind,
**dadurch gekennzeichnet,**
**dass** die Armlehnenbügel mit unteren, nach innen abgewinkelten Lagerenden (18) unmittelbar an einer sich im Wesentlichen horizontal erstreckten ersten Lagerachse (19) und mit zusätzlichen Lagerstellen (21) an einer zweiten sich im Wesentlichen parallel zu der ersten Lagerachse (19) erstreckten Lagerachse (22) einer Stuhlmechanik (23) angelenkt sind.

2. Stuhl nach Anspruch 1,
**dadurch gekennzeichnet,**
**dass** die Stuhlmechanik eine Synchronmechanik (23) ist.

3. Stuhl nach Anspruch 1 oder 2,
**dadurch gekennzeichnet,**
**dass** der Armlehnenbügel im Wesentlichen die Form eines C, Z, T oder L aufweist.

## Claims

1. A chair comprising a tubular frame (3) which carries a seat (4) and a backrest (7) and has armrest hoops having tubular regions (5) which extend substantially horizontally at a spacing above the seat (4) and to which are fixed arms (6) formed integrally with the backrest (7) and at least partially serving as armrests,
**characterised in that**
the armrest hoops are pivoted with lower inwardly angled mounting ends (18) directly at a first substantially horizontally extended mounting axis (19) of a chair mechanism (23) and with additional mounting locations (21) at a second mounting axis (22) of the chair mechanism (23), the second axis being extended substantially parallel to the first mounting axis (19).

2. A chair according to claim 1 **characterised in that** the chair mechanism is a synchronising mechanism (23).

3. A chair according to claim 1 or claim 2 **characterised in that** the armrest hoop is substantially if the shape of a C, a Z, a T or an L.

## Revendications

1. chaise avec un châssis tubulaire (3) portant un siège (4) et un dossier (7) avec des étriers d'accoudoirs, qui à une certaine distance au-dessus du siège (4) présentent des zones tubulaires (5) s'étendant sensiblement de façon horizontale, sur lesquelles sont fixés des bras (6), conçus d'un seul tenant avec le dossier (7) et servant au moins en partie d'accoudoirs,
**caractérisée en ce que**,
les étriers d'accoudoirs sont articulés avec des extrémités de logement inférieures (18), coudées vers l'intérieur, directement sur un premier axe de logement (19) s'étendant sensiblement de façon horizontale et avec des points de logement supplémentaires (21) sur un deuxième axe de logement (22) s'étendant sensiblement de façon sensiblement parallèle au premier axe de logement (19) d'un mécanisme de chaise (23).

2. Chaise selon la revendication 1,
**caractérisée en ce que**,
le mécanisme de chaise est un mécanisme synchrone (23).

3. Chaise selon la revendication 1 ou 2,
**caractérisée en ce que**,
l'étrier d'accoudoir se présente sensiblement sous la forme d'un C, d'un Z, d'un T ou d'un L.
